# EUROPÄISCHE PATENTSCHRIFT

(11) **EP 1 431 460 B1**
(45) Veröffentlichungstag und Bekanntmachung des Hinweises auf die Patenterteilung: **17.09.2008**
(21) Anmeldenummer: 03025449.4
(22) Anmeldetag: 05.11.2003
(51) Int. Cl.: E01C 19/40, H05B 3/46

(54) **Strassenfertiger und Heizelement**
Roadpaver and heating unit
Finisseur et élément chauffant

(30) Priorität: 18.12.2002 DE 20219641 U
(43) Veröffentlichungstag der Anmeldung: 23.06.2004
(73) Patentinhaber: Joseph Vögele AG, 68146 Mannheim (DE)
(72) Erfinder: Heindtel, Michael, 68199 Mannheim (DE)
(74) Vertreter: Grünecker, Kinkeldey, Stockmair & Schwanhäusser Anwaltssozietät

(56) Entgegenhaltungen:
- DE-C- 460 333
- US-B1- 6 318 928

## Beschreibung

Die Erfindung betrifft einen Straßenfertiger der im Oberbegriff des Anspruchs 1 angegebenen Art sowie ein Heizelement gemäß Oberbegriff des Anspruchs 8.

Bei einem heißes Einbaumaterial verarbeitenden Straßenfertiger müssen Arbeitskomponenten so weit aufgeheizt werden, bis das Einbaumaterial nicht mehr zum Ankleben neigt. Die Temperatur des Einbaumaterials liegt bei ungefähr 170°C. Es wird meist vor Beginn eines Einbaus aufgeheizt und während des Einbaus weiterhin nachgeheizt. Die Arbeitskomponenten können die Glättbleche in der Einbaubohle, die Tamperleisten, Pressleisten oder Einbaumaterial-Behälter sein. In der Praxis ist es üblich, auf dem Heizbereich des Glättblechs wenigstens einen elektrischen Flachheizstab zu montieren, der von einem Drehstromgenerator des Straßenfertigers mit Drehstrom versorgt wird. Auch in die Tamperleiste oder eine gegebenenfalls vorgesehene Pressleiste wird wenigstens ein elektrischer Flachheizstab eingeführt. Der bekannte Flachheizstab besteht z.B. aus einem gezogenen Rundrohr, das flachgepresst wird, so dass ebene Ober- und Unterseiten entstehen. In das Flachrohr ist eine Heizwendel aus einem schraubenfederförmig gewickelten Heizdraht schlangenlinienförmig eingelegt und durch eine Keramikpulverschüttung isolierend gesichert und positioniert. Derartige Flachheizstäbe lassen sich nur mit einer Breite knapp unter 20 mm herstellen. Bauartbedingt erfolgt effektiver Wärmedurchgang im Wesentlichen nur im Mittelbereich der ohnedies schmalen Auflagefläche, während in den Randbereichen der Auflagefläche kaum geheizt wird. Daraus resultiert ein ungünstiges Heizbild im Heizbereich der Arbeitskomponente. Ferner ergeben sich lange Aufheizzeiten und ungleichmäßige Heizbilder. Ein weiterer Nachteil besteht darin, dass die Heizstäbe mit einem integrierten, schlanken Anschlussgehäuse an einem Stabende ausgebildet sind, das vom Heizstab vertikal hochsteht und durch die im Straßenfertiger verwendeten aggressiven Medien leicht Schaden nimmt. Bei einem Tausch eines Flachheizstabes ist stets das Anschlussgehäuse zusammen mit dem elektrischen Anschlusskabel auszutauschen. Aufgrund des erschwerten Wärmeübergangs des Flachheizstabes wird eine relativ hohe elektrische Versorgungsleistung benötigt. Da üblicherweise in einem Straßenfertiger eine Vielzahl solcher Heizstäbe eingebaut ist, bedeutet dies eine unerwünschte hohe Belastung des Drehstromgenerators.

Auf das Glättblech wird der Flachheizstab konventionell mit vom Glättblech hochstehenden Spannschrauben und einem aufliegenden Metallprofil niedergespannt. Die Spannschrauben müssen seitlich neben dem Heizstab angeordnet sein. Eine direkte Beheizung der von den Spannschrauben definierten Gasse im Heizbereich ist nicht möglich.

Bei einem aus US-B-6 318 928 bekannten Straßenfertiger sind auf dem Glättblech der Einbaubohle mehrere stabförmige flächige Heizelemente mit von oben einwirkenden Klemmvorrichtungen montiert. Zur Anpassung an ein gewünschtes Heizbild im Heizbereich wird entweder unter den flächigen Heizelementen eine wärmeverteilende Platte montiert oder werden die flächigen Heizelemente in dichterer Anordnung und größerer Anzahl direkt auf das Glättblech gespannt. Jedes flächige Heizelement ist ein hohler Metallstab mit einer inneren Widerstandswendel. Die flächigen Heizelemente haben über ihre Länge konstante Breite.

Aus DE-C-460 333 ist ein flächiges elektrisches Heizelement bekannt, das in einer starren Metallhülle einen Mantel aus dünnem Blech enthält, der eine isolierte Heizwendel umgibt. Die Heizwendel ist mit über die Länge des Heizelementes gleichförmiger Windungsdichte auf einen Streifen aus Asbest gewickelt. Die Dicke und Breite des Streifens sind über die Länge des Heizelementes konstant.

Der Erfindung liegt die Aufgabe zugrunde, einen Straßenfertiger der eingangs genannten Art bzw. ein Heizelement für einen Straßenfertiger anzugeben, mit denen eine optimierte Beheizung mit einem gewünschten Heizbild im jeweiligen Heizbereich möglich ist.

Die gestellte Aufgabe wird mit den Merkmalen des Patentanspruchs 1 oder des Patentanspruchs 8 gelöst.

Das flächige Heizelement lässt sich in seiner Breite und Länge und einer für das gewünschte Heizbild maßgeschneiderten Umrisskontur gut an den Heizbereich anpassen, wobei sich eine effektive Wärmeübertragung über die gesamte Breite des Heizelementes ergibt. Die Heizwirkung des Heizelementes kann über seine Länge und Breite variabel sein. Variabel bedeutet, dass in Zonen des Heizbereiches, in denen für ein bestimmtes Heizbild mehr Wärme benötigt wird als in anderen Zonen, vom Heizelement pro Flächeneinheit auch mehr Wärme bereitgestellt wird. Dies lässt sich einerseits durch die Umrissform des mit dem Heizleiter umwickelten Trägermaterials bei gleichbleibender Windungsdichte und/oder durch Variieren der Windungsdichte des Heizleiters erreichen, wobei das Trägermaterial die Form und Größe des Heizelementes wesentlich bestimmt, und der Heizleiter an die Gegebenheiten am Trägermaterial angepasst ist. Das optimale Heizbild lässt sich mit moderater Leistungsaufnahme des Heizelements erzielen. Gegebenenfalls wird mit einem Zwischenglied die Wärme auf noch größere Breite und/oder Länge verteilt. Das flächige Heizelement ist auch für Tamperleisten oder Pressleisten oder zu beheizende Behälter geeignet.

Der Heizleiter sollte bandförmigen Querschnitt haben, damit er sich bequem und eng um das Trägermaterial wickeln lässt. Als Material für den Heizleiter bietet sich beispielsweise Wolfram oder eine Wolframlegierung an.

Um bedarfsabhängig die Heizleistung zeitweise oder permanent erhöhen und/oder das Heizbild wahlweise ändern zu können, kann wenigstens ein zweiter (oder noch weitere) Heizleiter auf dem Trägermaterial vorgesehen sein, der sich wahlweise aktivieren lässt. Dies kann auch aus Redundanzgründen zweckmäßig sein, z.B. bei Ausfall eines anderen Heizleiters.

Der Heizleiter sollte zweckmäßig so um das Trägermaterial gewickelt werden, dass die Windungen voneinander beabstandet bleiben. Die Windungsdichte kann über die Länge des Trägermaterials gleichbleibend sein, so dass das Heizelement in etwa durchgehend die gleiche Heizleistung pro Flächeneinheit erbringt. In Einsatzfällen, in denen der Heizbereich Zonen mit erhöhtem Wärmebedarf für ein bestimmtes Heizbild hat, beispielsweise weil in der Nähe wärmeaufnehmende Einrichtungen oder Massen angeordnet sind, kann die Windungsdichte variabel sein, d.h., dass in Zonen erhöhten Wärmebedarfs die Heizleistung pro Flächeneinheit größer ist als in anderen Bereichen des Heizelements. Gegebenenfalls ist in einer Zone mit erhöhtem Wärmebedarf wenigstens ein weiterer wahlweise aktivierbarer Heizleiter vorgesehen.

Um den Wirkungsgrad bei der Beheizung des Heizbereiches zu steigern, kann an der dem Heizbereich abgewandten Seite des mit dem Heizleiter umwickelten Trägermaterials eine Dämmschicht vorgesehen sein. Die Dämmschicht treibt die Wärme sozusagen in die gewünschte Richtung in den Heizbereich. Die Dämmschicht kann im Heizelement integriert und/oder auch auf einer Außenseite des Heizelementes angebracht sein.

Im Hinblick auf die groben Arbeitsbedingungen im Straßenfertiger, sollte das mit dem Heizleiter umwickelte Trägermaterial zwischen ebenen Abdeckblechen eingeschlossen sein, und zwar so abgedichtet, dass keine aggressiven Medien eindringen können. Das untere Abdeckblech kann ein wärmeverteilendes Zwischenglied bilden. Alternativ kann unter dem unteren Abdeckblech ein wärmeverteilendes Zwischenglied platziert werden.

Baulich einfach werden die Abdeckbleche im Randbereich des Heizelementes miteinander dicht verbunden. Beispielsweise wird der Rand des einen, größer zugeschnittenen Abdeckbleches um den Rand des anderen Abdeckbleches herumgeschlagen, und gegebenenfalls verlötet oder verschweißt oder auf andere Weise abgedichtet. Als Material für die Abdeckbleche eignet sich Stahl oder Aluminium. Das flächige Heizelement kann eine Gesamtdicke von nur zwischen 4,0 und 10,0 mm, zweckmäßigerweise von nur etwa 5 bis 6 mm haben, wobei Trägermaterial eine im Wesentlichen gleichförmige Dicke zwischen nur 1,0 und 3,0 mm zu haben braucht.

Für ein Glättblech konventioneller Größe eignet sich ein flächiges Heizelement mit einer Länge zwischen 0,9 und 1,2 m, vorzugsweise von etwa 1,1 m, und einer Breite von ca. 50 bis 100 mm, vorzugsweise etwa 60 mm, wobei das Heizelement für eine Leistungsaufnahme zwischen 500 und 1000 Watt, vorzugsweise von nur etwa 600 Watt, ausgelegt ist.

Das Trägermaterial ist wenigstens ein Streifen. Es ist jedoch durchaus denkbar, mehrere Streifen des Trägermaterials nebeneinander zu legen, und jeden Streifen mit dem oder einem Heizleiter zu umwickeln, so dass die Enden des Heizleiters an derselben Seite des Heizelementes herausgeführt werden. Im Heizelement sind Durchbrüche für Befestigungselemente vorgesehen, mit denen das Heizelement in konventioneller Weise auf dem Glättblech montiert wird. Die Durchbrüche können ohne weiteres durch das Heizelement geführt werden. Dadurch verbessert sich der Sitz des Heizelements unter betriebsbedingten thermischen Beanspruchungen und auch bei Vibrationskräften, und wird auch die von den Spannschrauben definierte Gasse im Heizbereich des Glättbleches beheizt.

In Bezug auf Wartungsfreundlichkeit und Betriebssicherheit ist es zweckmäßig, auf dem Heizelement einen Anschlusskasten vorzusehen, und zwar zweckmäßig auf der dem Heizbereich abgewandten Seite. Der Anschlusskasten kann über Distanzelemente oder direkt auf dem Abdeckblech des Heizelementes angebracht werden. Im Anschlusskasten wird gegebenenfalls eine Klemmenleiste vorgesehen, um die Enden des Heizleiters und ein Anschlusskabel anschließen und die Verbindung bei Wartung oder Austausch lösen zu können. Das Anschlusskabel kann durch eine seitliche Durchführung in den Anschlusskasten eingeführt werden, so dass Reinigungsmittel oder andere aggressive Flüssigkeiten dort nicht stehen bleiben, sondern sofort ablaufen. Als Anschlusskabel-Durchführung kann eine herkömmliche, hitzebeständige Kabelverschraubung dienen, die in der Gebrauchslage des Heizelements auf der Arbeitskomponente im Wesentlichen horizontal liegt. Die Durchführungen für die Heizleiterenden und/oder die Durchbrüche sollten mit Vergussmasse abgedichtet sein, so dass keine aggressiven Medien ins Innere des Heizelements eindringen.

Anhand der Zeichnung werden Ausführungsformen des Erfindungsgegenstandes erläutert. Es zeigen:
- Fig. 1: eine schematische Seitenansicht eines Straßenfertigers,
- Fig. 2: eine Perspektivansicht eines Glättblechs mit darauf montiertem Heizelement,
- Fig. 3: einen Querschnitt des Heizelements,
- Fig. 4: eine Perspektivansicht des Heizelements,
- Fig. 5: eine Perspektivansicht eines Details des Innenaufbaus des Heizelements,
- Fig. 6: einen Abschnitt des verwendeten Heizleiters in perspektivischer Darstellung,
- Fig. 7: eine Draufsicht auf einen Teil einer abgeänderten Ausführungsform, und
- Fig. 8: eine Perspektivansicht einer weiteren Ausführungsform.

Ein Straßenfertiger F in Fig. 1 besitzt ein Chassis 108 mit Vorderrädern 105 und Hinterrädern 106. Auf dem Chassis ist am Vorderende ein Gutbunker 113 angeordnet, hinter dem sich als Primärantriebsquelle 114 ein Dieselmotor mit einem Drehstromgenerator 115 befindet. Zwischen dem Gutbunker 113 und dem hinteren Chassisende erstreckt sich eine Längsfördereinrichtung 109, mit der Einbaugut als Vorlage 111 hinter dem Straßenfertiger auf dem Boden abgelegt wird. Am hinteren Chassisende ist eine Querverteilvorrichtung 110 angeordnet, die die Vorlage 111 vergleichmäßigt und seitlich ausbreitet. An seitlichen Holmen 104 wird eine Einbaubohle 103 geschleppt, die auf der Vorlage 111 reitet und eine Deckenschicht 112 formt. Die Einbaubohle 103 besitzt unterseitige Glättbleche 101, die mit flächigen Heizelementen H elektrisch beheizt werden. Ferner ist ein Tamper T angedeutet, der mit einer oszillierend angetriebenen Tamperleiste 102 das Einbaugut bearbeitet. Die Tamperleiste 102 kann ebenfalls mit einem nicht gezeigten Heizelement bestückt sein. Bei speziellen Ausführungsformen von Einbaubohlen 103 können auch Pressleisten (nicht gezeigt) vorgesehen sein, die ebenfalls mit Heizelementen beheizt werden. Ferner ist es möglich, mit solchen Heizelementen nicht gezeigte Behälter des Straßenfertigers F zu beheizen. Die Heizelemente H werden vom Generator 115 beispielsweise mit Drehstrom versorgt.

Das in Fig. 2 gezeigte Glättblech 101 ist eine Stahlplatte, auf der ein hier flächiges Heizelement H mit Spannschrauben 3 montiert ist. Die Spannschrauben 3 durchsetzen Durchbrüche 4 des Heizelements H. Das Heizelement H ist als in etwa rechteckiger Streifen ausgebildet, beispielsweise mit einer Länge von rund 1,1 m und einer Breite von etwa 60 mm. Unter dem Heizelement H kann ein wärmeverteilendes Zwischenglied 1, z.B. ein Metallprofil vorgesehen sein. Auf dem Heizelement H liegt ein gestrichelt gezeigtes Metallprofil 2. Dieser Aufbau wird mit den Spannschrauben 3 auf das Glättblech 101 gespannt. Auf dem Heizelement H ist ein Anschlusskasten 6 montiert, in den ein Anschlusskabel 7 horizontal eingeführt ist. Gestrichelt sind ferner weitere Komponenten der Einbaubohle bei 5 angedeutet, die ggfs. das Glättblech 102 kontaktieren und es bedingen können, dass dort eine höhere Heizleistung pro Flächeneinheit in das Glättblech 101 gebraucht wird, als in anderen Bereichen. Das Zwischenglied 1' könnte deutlich breiter und/oder länger als das Heizelement H sein.

Der Querschnitt des flächigen Heizelementes H in Fig. 3 ist nicht maßstabsgerecht, sondern der Deutlichkeit halber übertrieben dargestellt. Die Gesamthöhe des Heizelementes H beträgt nur zwischen 5 und etwa 10 mm. Zur Wärmeerzeugung ist wenigstens ein Heizleiter L um ein flächiges Trägermaterial M spiralig gewickelt. Das Trägermaterial M, das beispielsweise die Konsistenz einer Kartonplatte und nur eine Dicke von etwa 1,0 mm hat, hat eine Umrissform, die an den gewünschten Heizbereich oder das benötigte Wärme- oder Heizbild der zu beheizenden Arbeitskomponente angepasst ist. Oberhalb und unterhalb des Trägermaterials können Isolierschichten 8 vorgesehen sein. Ferner ist es zweckmäßig, oberhalb eine Wärmedämmung 9 vorzusehen, um gezielt die Wärme nach unten zum Heizbereich zu treiben. Dieser Schichtenaufbau wird durch ein unteres Abdeckblech 10 und ein oberes Abdeckblech 11 abgedeckt, wobei ein Rand 12 des unteren Abdeckbleches 10 oben um die Ränder des oberen Abdeckbleches 11 umgeschlagen und daran dicht befestigt ist. Gestrichelt ist der Anschlusskasten 6 angedeutet, der mit Distanzelementen 13 direkt auf dem oberen Abdeckblech 11 montiert sein kann. Eine (nicht gezeigte) Wärmedämmung könnte auch in den Seitenbereichen vorgesehen sein. Das untere Abdeckblech 10 bildet ein wärmeverteilendes Zwischenglied, so dass ggf. auf das separate Zwischenglied 1 oder 1' verzichtet werden kann.

In der Perspektivansicht des flächigen Heizelementes H in Fig. 4 ist zu erkennen, wie die Durchbrüche 4 an den Positionen der Spannschrauben des Glättbleches das Heizelement H durchsetzen. Das flächige Heizelement H könnte jedoch auch ohne jeglichen Durchbruch ausgebildet sein. Der Anschlusskasten 6 mit seinen Distanzelementen 13 weist zweckmäßig einen abnehmbaren Deckel 6a und eine horizontal liegende Durchführung 6b für das Anschlusskabel 7 auf. Im Inneren des Anschlusskastens 6 kann eine gestrichelt angedeutete Klemmenleiste 14 vorgesehen, an der die in den Anschlusskasten 6 eingeführten Heizleiterenden und das Anschlusskabel 7 miteinander verbunden werden. Nach Abnahme des Deckels 6a kann beim Austausch des Heizelementes H das Anschlusskabel 7 nur gelöst werden und dann an Ort und Stelle verbleiben. Ggfs. ist der Heizleiter L direkt mit dem Anschlusskabel 7 verbunden. Der Anschlusskasten 6 dient dann zur Festlegung der Heizleiterenden und das Anschlusskabel, z.B. um Zugkräfte vom Heizleiter L fernzuhalten.

Fig. 5 zeigt, dass der Heizleiter L in z.B. quer um das Trägermaterial M gewickelten Windungen 15 verläuft, zwischen denen Zwischenabstände 16 vorliegen. x bedeutet einen Bereich höherer Windungsdichte an, während y einen Bereich geringerer Windungsdichte zeigt. Die Durchbrüche 4 können beispielsweise durch das Trägermaterial zwischen den Windungen 15 verlaufen. Im Bereich X ist die Heizleistung pro Flächeneinheit größer als im Bereich y. Der Heizleiter L könnte alternativ in Längsrichtung des Trägermaterials M um dieses gewickelt werden. Alternativ kann wenigstens ein weiterer, vorzugsweise wahlweise aktivierbarer Heizleiter in Windungen 15' um das Trägermaterial M gewickelt sein, der z.B. eine zweite Heizstufe ermöglicht.

Der Heizleiter L ist gemäß Fig. 6 zweckmäßig ein profilierter Heizdraht mit rechteckigem oder ovalem Band-Querschnitt und einer Bandbreite b zwischen 1,0 und 5,0 mm und einer Bandstärke h zwischen 0,1 und 0,5 mm. Der Heizleiter L wird mit seiner Flachseite auf das Trägermaterial M aufgelegt und quer zur Bandstärke h gebogen.

Fig. 7 deutet an, dass die Durchbrüche 4 alternativ durch zwei nebeneinanderliegende Streifen des Trägermaterials M definiert werden können. Jeder Streifen oder zumindest ein Streifen hat einen randseitigen Ausschnitt 17 als Umfassung des Durchbruches 4. Der jeweilige Heizleiter L wird um den Ausschnittsrand gewickelt, so dass auch die Umgebung des Durchbruches 4 beheizt wird. Die Heizleiterenden sind bei 18 angedeutet.

Im Regelfall wird ein Streifen (oder zwei nebeneinanderliegende Streifen) des Trägermaterials M ausreichen, um mit der gleichförmigen oder variierenden Wicklung des Heizleiters oder mit mehr als einem Heizleiter ein vorbestimmtes Heizbild im Heizbereich zu erzeugen. Die Heizleistung pro Flächeneinheit kann durch die Windungsdichte variiert werden, oder durch die geometrische Umrissform des Trägermaterials M, und/oder mittels wenigstens-eines weiteren Heizleiters. Das Trägermaterial M kann in eine jeweils zweckmäßige Form zugeschnitten sein, um den Anforderungen im Heizbereich schon durch seine Form Rechnung zu tragen. Ein schmalerer Bereich des Trägermaterials M mit dort dann kürzeren Windungen des Heizleiters erbringt eine geringere Heizleistung als ein breiterer Bereich des Trägermaterials mit längeren Windungen. Da der Heizleiter L um das Trägermaterial gewickelt wird, passt sich der Heizleiter an jede gewünschte Umrisskontur des Trägermaterials M an.

In Fig. 8 ist als Heizelement H ein üblicher Heizstab (mit runden oder, wie gezeigt, flach gequetschtem Querschnitt) auf das Zwischenglied 1 gespannt, das auf den Heizbereich des Glättblechs 101 flächig aufliegt und die Wärme in der Breite und/oder Länge in den Heizbereich verteilt. Das Zwischenglied 1 ist ein Metallprofil (Stahl oder Leichtmetall) oder ein mit einem Wärmeträgermedium, wie z.B. Thermoöl, gefüllter Hohlkörper. Über das obere Metallprofil 2 und die Spannschrauben 3 wird der Heizstab auf das Zwischenglied 1 und das Zwischenglied 1 auf das Glättblech 101 gespannt.

## Patentansprüche

1. Straßenfertiger (F), mit einer Einbaubohle (103) und wenigstens einer mittels wenigstens eines elektrischen Heizelements (H) beheizten Arbeitskomponente, beispielsweise einem Glättblech (101) der Einbaubohle (103), wobei das Heizelement (H) wärmeübertragend an einem Heizbereich der Arbeitskomponente festgelegt und flächig ausgebildet ist und wenigstens eine Heizwendel enthält, **dadurch gekennzeichnet, dass** die Heizwendel wenigstens ein spiralig um flächiges Trägermaterial (M) gewickelter Heizleiter (L) ist, und dass die Umrissform des Trägermaterials (M) und/oder die Windungsdichte oder der Windungsverlauf des jeweiligen Heizleiters (L) durch Variierten innerhalb des Heizelementes (H) an ein vorbestimmtes Heizbild im Heizbereich der Arbeitskomponente angepasst ist bzw. sind.

2. Straßenfertiger nach Anspruch 1, **dadurch gekennzeichnet, dass** der Heizleiter (L) bandförmigen Querschnitt hat, mit seiner Flachseite auf das Trägermaterial (M) aufgelegt und quer zur Bandstärke gebogen ist.

3. Straßenfertiger nach Anspruch 1, **dadurch gekennzeichnet, dass** im Heizelement (H) mindestens ein weiterer, wahlweise an eine Stromversorgung anschließbarer Heizleiter (L) in Windungen (15') um das Trägermaterial (M) gewickelt ist.

4. Straßenfertiger nach Anspruch 1, **dadurch gekennzeichnet, dass** im Inneren des Heizelementes (H) zumindest an der dem Heizbereich abgewandten Seite des mit dem Heizleiter (L) umwickelten Trägermaterials (M) eine Wärmedämmung (9) vorgesehen ist.

5. Straßenfertiger nach Anspruch 1, **dadurch gekennzeichnet, dass** das mit dem Heizleiter (L) umwickelte Trägermaterial (M) zwischen ebenen Abdeckblechen (10, 11) eingeschlossen ist, von denen das untere entweder ein wärmeverteilendes Zwischenglied bildet oder auf einem wärmeverteilenden Zwischenglied (1, 1') aufliegt, und dass die Abdeckbleche (10, 11) im Randbereich des Heizelements (H) dicht miteinander verbunden sind, vorzugsweise durch Umschlagen des Randes (12) eines Abdeckblechs (10) um den Rand des anderen Abdeckblechs (11).

6. Straßenfertiger nach Anspruch 1, **dadurch gekennzeichnet, dass** im flächigen Heizelement (H) Durchbrüche (4) für Befestigungselemente (3) der Arbeitskomponente vorgesehen sind, und dass die Durchbrüche (4) entweder das Trägermaterial (M) zwischen beabstandeten Windungen (15, 15') des Heizleiters (L) durchsetzen, oder zwei Trägermaterialstreifen längsseitig nebeneinanderliegend angeordnet sind, von denen zumindest einer randseitig einen Ausschnitt (17) als Umfassung des Durchbruchs (4) aufweist, und dass der Heizleiter (L) gegebenenfalls lokal um den Ausschnittsrand gewickelt ist.

7. Straßenfertiger nach Anspruch 5, **dadurch gekennzeichnet, dass** auf der dem Heizbereich abgewandten Seite des flächigen Heizelements (H) ein Anschlusskasten (6) für ein Anschlusskabe (7) fixiert ist, vorzugsweise über Distanzelemente (13) und direkt auf dem Abdeckblech (11).

8. Heizelement (H), das flächig ausgebildet ist und wenigstens eine Heizwendel zum elektrischen Beheizen eines Heizbereiches einer Arbeitskomponente eines Straßenfertigers (7) enthält, insbesondere einer Glättbohle (101), einer Tamperleiste oder einer Pressleiste (102), **dadurch gekennzeichnet, dass** die Heizwendel einen ersten und wenigstens einen zweiten, wahlweise mit Strom versorgbaren Heizleiter (L) umfasst, dass die Heizleiter (L) in Windungen (15, 15') spiralig um ein flächiges Trägermaterial (M) gewickelt sind, und dass die Umrissform des Trägermaterials (M) und/oder die Windungsdichte oder der Windungsverlauf der Heizleiter (L) durch Variieren innerhalb des Heizelementes (H) an ein vorbestimmtes Heizbild im Heizbereich angepasst ist bzw. sind.

## Claims

1. Road paver (F) , including a paving screed (!03) having at least one working component which can be heated by an electric heating element (H) e.g. a smoothing plate (101) of the paving screed (103),
the electric heating element (H) secured in heat transferring condition in a heating area of the working component, the heating element being planar and containing at least one heating spiral **characterised in that** the heating spiral is at least one heating conductor (L) wound spirally around a planar carrier material (M), and that the peripheral contour of the carrier material (M) and/or the winding density or the course of the windings of the respective heating conductor (L) varies within the heating element (H) in adaptation to a predetermined heating picture in the heating area of the working component.

2. Road paver as in claim 1, **characterised in that** the heating conductor (L) has a band-shaped cross-section, is laid with a flat side on the carrier material (M) and is bent crosswise to the band-thickness.

3. Road paver as in claim 1, **characterised in that** within the heating element (H) at least one further heating conductor is wound in windings (15') around the carrier material (M), the further heating conductor adapted to be selectively connected to a power supply.

4. Road paver as in claim 1, **characterised in that** a damp course (9) is provided in the interior of the heating element (H) at least at the side of the carrier material (M) on which the heating conductor is wound and which the side remote from the heating area of the working component.

5. Road paver as in claim 1, **characterised in that** the carrier material (M) around which the heating conductor (L) is wound is enclosed between flat metallic cover sheets (10, 11) among which the lower cover sheet forms a heat distributing intermediate member or is abutting on a heat distributing intermediate member (1, 1'), and that the cover sheets (10, 11) being sealed and connected with each other in the edge region of the heating element (H), preferably, by folding the edge (12) of one cover sheet (12) around the edge of the other cover sheet (11).

6. Road paver as in claim 1, **characterised in that** the planar heating element (H) comprises breakouts (4) for accepting fastening elements of the working component, the breakouts (4) either penetrating the carrier material (M) between spaced apart windings (15, 15') of the heating conductor (L) or that two carrier material strips extending longitudinally are juxtaposed, at least one of the strips having a cut-out (17) in its edges as the boundary of the breakout (4), and that the heating conductor (L) being wound around the edge of the cut-out, in some cases only locally.

7. Road paver as in claim 5, **characterised in that** directly on the cover sheet (11) a connection box (6) is fixed to the side of the planar heating element (H) which is remote from the heating area, preferably via spacing elements (13).

8. Heating element (H), which is planar and contains at least one heating spiral for electrically heating a heating area of a working component of a road paver, in particular, a smoothing plate (101), a tamper bar or a pressing bar (102), **characterised in that** the heating spiral comprises a first and at least a second heating conductor (L) which selectively is to be supplied with current, that the heating conductors (L) spirally are wound in windings (15, 15') around a planar carrier material (M), and that the peripheral contour of the carrier material (M) and/or the winding density or the course of the windings of the heating conductors (L) is or are varied within the heating element (H) in adaptation to a predetermined heating picture in the heating area.

## Revendications

1. Finisseur (F), avec un madrier incorporé (103) et au moins un composant opératoire, chauffé à l'aide d'au moins un élément chauffant (H) électrique, par exemple une tôle de lissage (101) du madrier incorporé (103), l'élément chauffant (H) étant fixé, de manière à transmettre la chaleur, à une zone de chauffage du composant opératoire, et conformé de façon plate, et contenant au moins un enroulement chauffant, **caractérisé en ce que** l'enroulement chauffant est au moins un conducteur chauffant (L), enroulé en spirale autour du matériau support (M) plat, et **en ce que** la forme de profil du matériau support (M) et/ou la densité d'enroulement ou l'allure d'enroulement du conducteur chauffant (L) respectif est/sont adaptée(s) à une image de chauffage prédéterminée dans la zone de chauffage du composant opératoire, au moyen d'une variation à l'intérieur de l'élément chauffant (H).

2. Finisseur selon la revendication 1, **caractérisé en ce que** le conducteur chauffant (L) présente une section transversale en forme de bande, est posé, par sa face plate, sur le matériau support (M), et cintré transversalement par rapport à l'épaisseur de bande.

3. Finisseur selon la revendication 1, **caractérisé en ce que**, dans l'élément chauffant (H), est enroulé, en enroulements (15') autour du matériau support (M), au moins un autre conducteur chauffant (L), susceptible d'être raccordé à une alimentation électrique.

4. Finisseur selon la revendication 1, **caractérisé en ce qu'**une isolation thermique (9) est prévue à l'intérieur de l'élément chauffant (H), au moins sur le côté, opposé à la zone de chauffage, du matériau support (M) enveloppé du conducteur chauffant (L) .

5. Finisseur selon la revendication 1, **caractérisé en ce que** le matériau support (M), enveloppé du conducteur chauffant (L), est inclus entre des tôles de couverture (10, 11) planes, dont l'inférieure soit forme un organe intermédiaire répartissant la chaleur, soit repose sur un organe intermédiaire (1, 1') répartissant la chaleur, et **en ce que** les tôles de couverture (10, 11) sont reliées ensemble de façon étanche, dans la zone de bordure de l'élément chauffant (H), de préférence par rabattement du bord (12) d'une tôle de couverture (10), autour du bord de l'autre tôle de couverture (11).

6. Finisseur selon la revendication 1, **caractérisé en ce que** des passages (4), pour des éléments de fixation (3) du composant opératoire, sont prévus dans l'élément chauffant (H) plat, et **en ce que** soit les passages (4) traversent le matériau support (M), entre des enroulements (15, 15') espacés du conducteur chauffant (L), soit deux bandes de matériau support (M) sont disposées l'une à côté de l'autre sur le côté longitudinal, dont au moins l'une présente, du côté bordure, une découpure (17) faisant office d'encerclement au passage (4), et **en ce que** le conducteur chauffant (L) est, le cas échéant, enroulé localement autour du bord de découpure.

7. Finisseur selon la revendication 5, **caractérisé en ce qu'**un boîtier de raccordement (6) pour un câble de raccordement (7) est fixé, de préférence par l'intermédiaire d'éléments d'espacement (13) et directement sur la tôle de couverture (11), sur le côté, opposé à la zone de chauffage, de l'élément chauffant (H) plat.

8. Elément chauffant (H), de configuration plate et contenant au moins un enroulement chauffant, pour le chauffage électrique d'une zone de chauffage d'un composant opératoire d'un finisseur (7), en particulier d'une poutre de lissage (101), d'une bande de damage ou d'une bande de pressage (102), **caractérisé en ce que** les enroulements chauffants comprennent un premier conducteur chauffant, et au moins un deuxième conducteur chauffant (L), susceptible d'être alimenté au choix par un courant électrique, **en ce que** les conducteurs chauffants (L) sont bobinés en spirale, en enroulements (15, 15'), autour d'un matériau support (M) plat, et **en ce que** la forme de profil du matériau support (M), et/ou la densité d'enroulement ou l'allure d'enroulement des conducteurs chauffants (L) est/sont adaptée(s) à une image de chauffage prédéterminée dans la zone de chauffage, au moyen d'une variation à l'intérieur de l'élément chauffant (H).
